# DEMANDE DE BREVET EUROPEEN

(11) **EP 2 910 231 A1**
(43) Date de publication de la demande: **26.08.2015**
(21) Numéro de dépôt: 15155904.4
(22) Date de dépôt: 20.02.2015
(51) Int. Cl.: A61H 3/06

(54) **Ensemble constitué d'un gabarit de pose et de plots**

(30) Priorité: 21.02.2014 FR 1451421
(71) Demandeur: Moulages Plastiques du Midi, 31600 Muret (FR)
(72) Inventeur: Ceytte, Jean, 31120 Lacroix Falgarde (FR); Maller, Nicolas, 31130 Balma (FR)
(74) Mandataire: Cabinet Morelle & Bardou SC

(57) **Abrégé**

Ensemble constitué d'un gabarit de pose (1) et de plots (3), le gabarit de pose (1) comporte une première face (2), une seconde face (200) opposée à la première face (2), des empreintes (4) comportant chacune, d'une part, un logement (6) recevant un plot (3) et, d'autre part, un passage (8) entre le logement (6) et la seconde face (200) muni de moyens de restriction de passage adaptés pour maintenir le plot (3) dans son logement (6).

## Description

La présente invention concerne un ensemble constitué d'un gabarit de pose et de plots. L'invention a également trait à un procédé de pose de plots.

Il est connu de coller au sol des plots comme par exemple des plots podotactiles pour assurer un guidage, signaliser une situation ou une variation de topographie potentiellement dangereuse à des personnes aveugles ou malvoyantes. Cet assemblage de plots podotactiles est utilisé pour réaliser des bandes d'aide à l'orientation (B.A.O.) ou des bandes d'éveil de vigilance (B.E.V.).

La réalisation de ces bandes nécessite un positionnement relativement précis de plusieurs plots podotactiles dont l'espacement ainsi que le nombre varient d'un pays à un autre en fonction de normes.

Ainsi, une technique de pose consiste à déposer des plots podotactiles à l'aide de colle. Les plots podotactiles sont disposés un à un sur le sol de la zone signalée. Pour ce faire, un gabarit perforé de trous permet de positionner les plots podotactiles aux endroits souhaités. La quantité de colle déposée sous chaque plot podotactile doit être maîtrisée afin d'éviter des débordements de colle sur le sol après avoir positionné les plots podotactiles. De plus, le temps de séchage de la colle utilisée oblige de bloquer l'accès à la zone à signaler pendant un certain temps.

Afin d'éviter les problématiques de séchage la demande de brevet FR 2956127 propose des plots podotactiles comportant une surface supérieure conformée pour procurer de l'information tactile et une surface inférieure prévue pour être collée sur un support. Une première zone de la surface inférieure, par exemple une zone périphérique, reçoit un premier adhésif tandis qu'un second adhésif distinct du premier adhésif est prévu pour coopérer avec une seconde zone de la surface inférieure et le support. L'utilisation de ces deux adhésifs permet de diminuer de manière significative le temps d'intervention pour réaliser une bande au sol. Cependant, le temps de manipulation pour positionner chaque plot dans chaque trou du gabarit reste encore relativement long.

Afin d'optimiser le temps d'intervention pour la réalisation d'une bande au sol, il est proposé des bandes formées en matière souple à la surface desquelles des saillies reproduisent chacune la forme d'un plot podotactile. Les dimensions de la bande formée peuvent être adaptées à la demande par un opérateur afin de correspondre aux besoins de la zone à protéger. L'utilisation de ce type de bandes formées n'est pas aisée sur des sols dont la topographie est tourmentée avec de surcroit un mauvais état de surface, ce qui provoque une diminution de la durée de vie de la bande formée.

L'invention vise donc à procurer des moyens pour réaliser une pose de plots aisée et rapide. Avantageusement, une bande au sol réalisée en mettant en oeuvre de tels moyens aura une longue durée de vie.

À cet effet, selon un premier aspect de l'invention, il est proposé un ensemble constitué d'un gabarit de pose et de plots, le gabarit de pose comportant une première face, une seconde face opposée à la première face, des empreintes comportant chacune, d'une part, un logement recevant un plot et, d'autre part, un passage entre le logement et la seconde face muni de moyens de restriction de passage adaptés pour maintenir le plot dans son logement.

Ainsi, grâce à l'utilisation d'un ensemble constitué d'un gabarit de pose et de plots tel que ci-dessus, le positionnement des plots, comme par exemple des plots podotactiles pour la réalisation d'une bande d'aide à l'orientation (B.A.O.) ou d'une bande d'éveil de vigilance (B.E.V.), est facilité. En effet, les plots podotactiles sont déjà positionnés dans une configuration adaptée dans le gabarit de pose. On prépare de la sorte les plots avant leur pose, réalisant ainsi un calepinage.

Dans une forme de réalisation, les moyens de restriction de passage du gabarit de pose sont des protubérances placées à l'intérieur des passages permettant de maintenir le plot à l'intérieur de l'empreinte.

Selon une forme de réalisation, le gabarit de pose de l'ensemble peut comporter sur un premier bord des premiers moyens de positionnement et sur un deuxième bord opposé au premier des seconds moyens de positionnement de forme complémentaire de celle des premiers moyens de positionnement. Ces moyens de positionnement peuvent alors être utilisés pour relier entre eux plusieurs gabarits de pose de manière contigüe permettant d'obtenir un gabarit de plus grande taille et ainsi de réaliser une B.A.O. ou une B.E.V. de longueur souhaitée.

Avantageusement, le gabarit de pose comporte des moyens adhésifs repositionnables adaptés pour tenir le gabarit de pose sur un sol. Il est alors ainsi possible, d'une part, de maintenir le gabarit sur un sol lors du collage de plots contenus dans le gabarit et, d'autre part, de repositionner le gabarit en cas de mauvais positionnement initial. Il est ainsi possible de réaliser une B.A.O. (ou B.E.V.) avec un bon aspect visuel.

De façon préférée, le gabarit de pose est constitué par une feuille en matière synthétique thermoformée. Le gabarit peut ainsi être réalisé facilement et une réutilisation du gabarit de pose est alors envisageable.

Les plots utilisés pour la réalisation de B.E.V. ou B.A.O. présentent par exemple une calotte sphérique et une base. Toutefois pour d'autres applications, les plots peuvent présenter une forme différente. Un plot peut alors présenter par exemple une base sensiblement plane (ou d'une autre forme) formant une surface dite inférieure et une surface dite supérieure pour procurer de l'information tactile.

Dans cette variante de réalisation (plot avec une base et une calotte sphérique), les plots peuvent comporter en outre une capsule métallique qui recouvre la calotte sphérique, la calotte sphérique et la base étant en matière synthétique. Ainsi, les plots podotactiles présentent un aspect visuel semblable à des plots podotactiles entièrement en métal mais aussi avec une masse réduite et un prix de revient inférieur.

Dans le gabarit de pose, la base d'un plot est orientée de préférence vers le passage du gabarit de pose.

Dans une variante, la base d'un plot présente une réservation pour recevoir par exemple des produits adhésifs.

Selon une forme de réalisation, un adhésif double face est collé sur la base de chaque plot par exemple dans une réservation. L'adhésif double face peut dans une variante présenter par exemple une couche de mousse en sandwich entre deux couches adhésives.

Dans une variante de réalisation, la base du plot présente une face de forme sensiblement convexe ce qui permet d'éviter d'emprisonner de l'air entre l'adhésif double face et un sol. Cette face convexe forme par exemple le fond de la réservation évoquée ci-dessus.

Afin de protéger l'adhésif double face, un premier côté adhésif est recouvert d'un protecteur. Selon un mode de réalisation préféré, au moins une bande adhésive est disposée sur les protecteurs des adhésifs double face des plots. La bande adhésive présente une longueur suffisante pour relier les protecteurs des adhésifs double face d'une même ligne de plots. Ainsi, en tirant sur la bande adhésive tous les protecteurs d'une même ligne de plots sont enlevés en un seul geste. La bande adhésive présente par exemple une largeur inférieure à celle de la base du plot.

Selon un mode de réalisation avantageux de l'ensemble, un film protecteur recouvrant la seconde face du gabarit de pose peut être utilisé pour protéger les plots dans leurs logements lors notamment des diverses opérations de manutention entre la fabrication du gabarit et des plots qu'il contient et leur utilisation pour réaliser un assemblage de plots sur un sol.

Dans un second aspect de l'invention il est proposé un procédé de pose de plots podotactiles comportant les étapes suivantes :
- fourniture d'au moins un ensemble constitué d'un gabarit de pose et de plots podotactiles tel que décrit ci-dessus dans lequel chaque plot podotactile présente une face sur laquelle un adhésif a été posé au préalable,
- pose de la seconde face du gabarit de pose sur un sol,
- pression sur plusieurs empreintes du gabarit de pose de manière à faire passer le plot qu'elles contiennent dans le passage correspondant, et
- enlèvement du gabarit de pose.

Des détails et avantages de la présente invention apparaitront mieux de la description qui suit, faite en référence au dessin schématique annexé sur lequel :
La figure 1a est une vue en coupe d'une première forme de réalisation d'un plot podotactile,
La figure 1b est une vue en perspective et en coupe d'une seconde forme de réalisation d'un plot podotactile,
La figure 1c est une vue en perspective sous un autre angle d'une troisième forme de réalisation d'un plot podotactile,
La figure 2 illustre une vue en perspective d'une première forme de réalisation d'un gabarit de pose pour plots podotactiles selon la présente invention pour la réalisation d'une bande d'aide à l'orientation (B.A.O.),
La figure 3 est une vue en coupe de détail et à échelle agrandie selon un plan de coupe transversal du gabarit de pose représenté sur la figure 2 et d'un plot podotactile,
La figure 4 est une vue en perspective selon une autre forme de réalisation du gabarit de pose pour plots podotactiles selon la présente invention pour la réalisation d'une bande d'éveil de vigilance (B.E.V.),
La figure 5 est une vue en perspective de deux gabarits de pose selon la présente invention positionnés de manière contigüe,
La figure 6 est une vue en perspective selon un mode de réalisation préféré d'un gabarit de pose comportant des plots podotactiles,
La figure 7 est une vue en perspective selon une autre forme de réalisation d'un gabarit de pose comportant des plots podotactiles,
La figure 8 est une vue en élévation d'une étape d'un procédé de réalisation d'une B.A.O. à l'aide en semble comportant un gabarit de pose et des plots selon la présente invention, et
La figure 9 est une vue en perspective de plots fixés au sol à l'aide d'un gabarit de pose.
La figure 1a représente un plot 3 podotactile qui peut être utilisé pour la réalisation d'une bande d'aide à l'orientation (B.A.O.) ou d'une bande d'éveil de vigilance (B.E.V.). Le plot 3 podotactile comporte une première partie et une base 7.

Dans le mode de réalisation illustré du plot 3 podotactile, la première partie est en forme de calotte sphérique 5 ayant par exemple un diamètre dp à sa base égal à 25 mm (1 mm = 0,001 m) et une hauteur hp égale à 5 mm. Pour augmenter l'information tactile, la première partie peut présenter un relief en escalier.

La base 7 est sensiblement plane. Elle présente un bord périphérique 9 et une réservation 11. La réservation 11 est prévue pour recevoir des moyens de fixation par collage du plot 3 podotactile. Dans cet exemple de réalisation, la réservation 11 présente un fond se présentant comme une face de forme sensiblement convexe. Le bord périphérique 9 délimite la zone de collage du plot 3 podotactile.

Les caractéristiques géométriques et dimensionnelles du plot 3 podotactile sont de préférence en accord avec les normes en vigueur dans les pays où le plot 3 podotactile sera utilisé.

Le plot 3 podotactile est par exemple en matière synthétique polymère, permettant une bonne tenue chimique, une bonne résistance aux rayures, à l'usure, aux chocs ainsi qu'aux déformations ce qui permet d'absorber une partie de l'énergie et donc d'augmenter la tenue des plots 3 podotactiles. Le plot 3 podotactile peut être obtenu par injection.

Il existe aussi des plots 3 podotactiles métalliques et/ou de formes différentes d'une calotte sphérique (pyramidale, dôme, barrette, ...) qui peuvent bien entendu également être utilisés dans le cadre de la présente invention.

Dans une variante, le plot 3 podotactile est bi-matière comme illustré à la figure 1b. Ici, une pastille métallique 51 recouvre partiellement une partie centrale de la calotte sphérique 5. En fonction des contraintes esthétiques et/ou mécaniques, la pastille métallique 51 peut recouvrir complètement ou partiellement la calotte sphérique 5. Ainsi, lorsque la pastille métallique 51 recouvre partiellement la calotte sphérique 5, le plot 3 podotactile peut présenter deux coloris. La pastille métallique 51 peut être réalisée par emboutissage et comporte des moyens d'accroche 52 disposés sur une périphérie extérieure de la pastille métallique 51. Les moyens d'accroche 52 présentent par exemple une forme nervurée. La calotte sphérique 5 est alors réalisée par un surmoulage des moyens d'accroche 52 pour obtenir une liaison intime entre la pastille métallique 51 et la calotte sphérique 5.

La pastille métallique 51 présente sur une face supérieure (correspondant à une partie visible de la pastille métallique 51) par exemple une forme nervurée permettant d'améliorer la glissance.

Avantageusement, grâce à la pastille métallique 51, le plot 3 aura un aspect visuel semblable à celui d'un plot en métal avec un coût de fabrication sensiblement inférieur et une masse moindre. De plus, dans cette variante, le plot 3 podotactile (bi-matière) aura une capacité de déformation et/ou d'absorption d'énergie liée à la déformation supérieure à celle d'un plot 3 podotactile métallique.

Dans une autre forme de réalisation de plot 3 podotactile (figure 1 c), la réservation de la base 7 reçoit un adhésif double face 13 comportant un premier côté 15 et un second côté (non représenté sur les figures) opposé au premier côté 15. L'épaisseur de l'adhésif double face 13 peut être de l'ordre de quelques centaines de microns (1 µm = 1.10⁻⁶ m). Une forme de réalisation préférée prévoit qu'une couche de mousse est disposée entre le premier côté 15 et le second côté. L'adhésif double face 13 est de forme adaptée à la base du plot 3 podotactile. Dans l'exemple de réalisation de la figure 1c, l'adhésif double face 13 a un diamètre égal ou inférieur au diamètre de la réservation 11 et est collé par son second côté à l'intérieur de la réservation du plot 3 podotactile de manière à dépasser légèrement en hauteur du bord périphérique 9. Le premier côté 15 de l'adhésif double face 13 comporte en outre un film adhésif recouvert d'un protecteur (non représenté sur les figures) adapté pour protéger de l'environnement extérieur ledit film adhésif disposé sur le premier côté 15 avant positionnement et collage du plot 3 podotactile sur un sol.

Avantageusement, lors de la pose du plot 3 podotactile et grâce à la forme sensiblement convexe du fond de la réservation 11 du plot 3 podotactile, c'est une partie centrale du premier côté adhésif 15 disposé en vis-à-vis du second côté collé sur le fond de la réservation 11 qui est de forme convexe qui vient en premier en contact avec un sol 22, ce qui permet de limiter lors du collage la présence d'air entre le premier côté 15 de l'adhésif double face 13 et le sol 22. En effet, lors du collage, l'air est alors chassé du centre de la base du plot vers l'extérieur.

La figure 2 représente un gabarit de pose 1 pour plots 3 podotactiles destiné à la réalisation d'une bande d'aide à l'orientation (B.A.O.). Selon une forme de réalisation préférée, le gabarit de pose 1 est en matière synthétique relativement souple et est réalisé par thermoformage. Avantageusement, le gabarit de pose 1 est réutilisable.

La figure 2 illustre une forme de réalisation de l'invention dans laquelle le gabarit de pose 1 comporte une première face 2, une seconde face 200 (visible sur la figure 6) positionnée sous la première face 2, des empreintes 4, des premiers moyens de positionnement 12 et des seconds moyens de positionnement 14. On suppose ici que le gabarit de pose 1 est posé à plat sur un plan sensiblement horizontal, la seconde face 200 étant en contact avec le plan horizontal.

La figure 3 illustre une empreinte 4 du gabarit de pose 1 et le plot 3 qu'elle contient. Cette empreinte 4 comporte un logement 6 adapté à la forme géométrique du plot 3 podotactile, c'est-à-dire ici en forme de cuvette sphérique dont les dimensions sont adaptées pour loger un plot 3, et un passage 8 de forme adaptée, ici en forme de cylindre tubulaire placé sous le logement 6. Le diamètre du passage 8 est adapté pour laisser passer le plot 3 podotactile logé dans le logement 6. Le plot 3 podotactile est disposé dans le logement 6 de sorte que sa base 7 est dirigée vers le passage 8. Toutefois, des moyens de restriction de passage sont situés dans le passage 8 afin de maintenir un plot 3 podotactile se trouvant dans le logement 6 à l'intérieur de ce dernier. Les moyens de restriction de passage se présentent de préférence sous la forme de protubérances 10 et sont régulièrement répartis à la périphérie du passage 8 correspondant. Le nombre de protubérances 10 est adapté en fonction du type de plot 3 podotactile utilisé. Ainsi, dans l'exemple de réalisation illustré, les moyens de restriction de passage comportent trois protubérances 10.

Avantageusement, les protubérances 10 maintiennent le plot podotactile comportant l'adhésif double face 13 de sorte que le premier côté 15 de l'adhésif double face 13 ne touche le sol lors du positionnement du gabarit de pose 1 à l'endroit de la zone à signaler.

De manière plus générale, le passage 8 et les protubérances 10 sont conçus de telle manière que le plot 3 podotactile dans le logement 6 soit maintenu en évitant que des moyens de collage appliqués sur la base 7 du plot au niveau de la réservation 11 du plot 3 podotactile ne viennent à toucher le sol lorsque le gabarit de pose 1 est posé sur le sol comme illustré par exemple sur la figure 2.

Avantageusement, la forme de l'empreinte 4 est adaptée pour que lors d'une pression sur l'empreinte 4 par la première face 2 du gabarit de pose 1, le passage 8 se déforme afin de libérer le plot 3 podotactile de son logement 6 formé dans l'empreinte 4.

La figure 4 présente un exemple de gabarit de pose 1 pour la réalisation d'une bande d'éveil à la vigilance (B.E.V.) selon la norme actuellement en vigueur en France. À titre purement indicatif et nullement limitatif, le gabarit de pose 1 a ainsi une longueur L égale par exemple à 1 m et une largeur *ℓ* égale par exemple à 120 mm. Il comporte trois lignes d'empreintes 4 positionnées en quinconce avec un espacement de 37,5 mm entre les lignes et un espacement entre empreintes 4 d'une même ligne de 75 mm. Chaque gabarit de pose 1 présente cependant des dimensions (L, *ℓ*) adaptées pour répondre aux spécifications des normes en vigueur dans les pays où l'invention sera utilisée.

La figure 5 présente un autre exemple de réalisation d'un gabarit de pose 1. Les empreintes 4 sont positionnées sur plusieurs lignes parallèles les unes aux autres sur le gabarit de pose 1 et en quinconce d'une ligne à l'autre. Avantageusement, le positionnement ainsi que la taille des empreintes 4 des gabarits de pose 1 dépendent de la législation en vigueur dans le pays où la B.A.O. ou la B.E.V. sera réalisée.

Le gabarit de pose 1 dans sa forme de réalisation de la figure 5 comporte des premiers moyens de positionnement 12 et des seconds moyens de positionnement 14 adaptés pour relier et maintenir entre eux plusieurs gabarits de pose 1 de manière contigüe afin de réaliser un gabarit de plus grande taille, adaptée aux dimensions de la bande et/ou des dimensions de la zone à signaler que l'on souhaite réaliser, par exemple en fonction des normes du pays où l'assemblage de plots (B.E.V. ou B.A.O) est réalisé.

Les premiers moyens de positionnement 12 ont une forme tronconique (figure 5) évidée et sont positionnés en saillie vers le haut de la première face 2 au niveau d'un premier bord du gabarit de pose 1 de forme globale rectangulaire. Des premiers moyens de positionnement 12 sont ici (figure 5) également placés de la même manière sur un bord voisin du premier bord.

Les seconds moyens de positionnement 14 ont une forme tronconique (figure 5) évidée et sont positionnés sur une languette 16 du gabarit de pose 1. Les languettes 16 comportant les seconds moyens de positionnement 14 sont positionnées à chaque fois sur un bord opposé à un bord portant des premiers moyens de positionnement 12. Les seconds moyens de positionnement 14 sont de forme complémentaire à celle des premiers moyens de positionnement 12 de telle sorte qu'il est possible d'emboîter un tronc de cône évidé correspondant à des seconds moyens de positionnement 14 sur un tronc de cône correspondant aux premiers moyens de positionnement 12.

Le positionnement des premiers moyens de positionnement 12 et des seconds moyens de positionnement 14 sont adaptés pour permettre de « clipper » les seconds moyens de positionnement 14 placés un bord d'un premier gabarit de pose 1 aux premiers moyens de positionnement 12 placés sur un bord d'un second gabarit de pose 1. On prévoit donc un même espacement sur un bord de gabarit de pose pour les premiers moyens de positionnement 12 que pour les seconds moyens de positionnement 14. On arrive alors à positionner de manière contigüe deux (ou plus encore) gabarits de pose 1 afin de réaliser un ensemble de gabarits aux dimensions de la B.E.V. ou de la B.A.O. que l'on souhaite réaliser.

Le gabarit de pose 1 comporte en outre avantageusement des moyens de tenue (non représentés sur les figures) pour éviter de déplacer le gabarit lors de la pose des plots podotactiles qu'il contient. Des marques 18 sont réalisées pour repérer les endroits où se trouvent les moyens de tenue précités. Il est prévu ici deux marques 18 par gabarit de pose qui ont chacune dans la forme de réalisation illustrée figure 5 une forme de nervure formant un carré venant en saillie sur la première face 2 du gabarit de pose 1.

Les moyens de tenue viennent remplir la zone à l'intérieur de chaque marque 18 sur la seconde face du gabarit de pose et sont adaptés pour fixer de manière temporaire le gabarit de pose 1 sur le sol. Pour ce faire, les moyens de tenue sont par exemple constitués par une bande adhésive double face, de préférence repositionnable. Il peut s'agir ici aussi d'un adhésif double face épais, avec une âme en mousse ou dans un autre matériau.

Pour la mise en oeuvre d'un ensemble selon la présente invention comportant un gabarit de pose 1 et des plots 3, on peut prévoir par exemple qu'un bras robotisé vient coller sur chaque plot 3 podotactile se trouvant encore dans son moule un adhésif double face 13 protégé par un protecteur individuel. Les plots 3 podotactiles munis d'un adhésif double face 13 sont alors pris, individuellement ou collectivement, par le bras robotisé et « clippés » dans des empreintes 4 du gabarit de pose 1.

Dans un mode de réalisation préféré, une fois que le gabarit de pose 1 est rempli de plots 3 podotactiles au moins une bande adhésive 30 est collée sur les protecteurs individuels d'une ligne de plots 3. La figure 6 présente un exemple de réalisation où plusieurs bandes adhésives 30 sont disposées sur les protecteurs individuels. Les bandes adhésives 30 peuvent être disposées indifféremment dans le sens de la longueur ou dans le sens de la largeur du gabarit de pose 1. Sur la figure 6, les bandes adhésives 30 sont disposées dans le sens de la longueur du gabarit de pose 1. Il est par exemple utilisé autant de bandes adhésives 30 que de lignes de plots 3 podotactiles. Par exemple, la bande adhésive 30 présente une largeur inférieure à la largeur de la base 7 d'un plot 3 podotactile.

Dans une variante, une fois que le gabarit de pose 1 est rempli de plots 3 podotactiles avec leurs adhésifs et leurs protecteurs individuels, le film protecteur 20 est collé sur la seconde face 200 du gabarit de pose 1. Le film protecteur 20 permet alors d'éviter que des protecteurs soient enlevés par inadvertance avant que les plots 3 podotactiles soient collés sur un support.

Dans une autre variante, une fois que le gabarit de pose 1 est rempli de plots 3 podotactiles, les protecteurs de chaque adhésif double face 13 sont retirés avant que le film protecteur 20 soit collé sur la seconde face 200 du gabarit de pose 1. Le film protecteur 20 permet ainsi de protéger les adhésifs double face 13 de chaque plot 3.

Le gabarit de pose 1 muni de ses plots 3 est ensuite conditionné.

Bien entendu, des plots 3 podotactiles ne comportant pas d'adhésif double face peuvent être utilisés dans le cadre de la présente invention, tels par exemple des plots du type de celui illustré sur la figure 1a. On peut par exemple envisager de déposer un point de colle sur chaque plot 3 avant de le positionner le gabarit de pose 1 sur le sol.

Dans la suite de la description va être décrit un procédé de réalisation d'une bande sur un sol, telle par exemple une B.A.O. ou une B.E.V., à l'aide d'un gabarit de pose 1 tel que décrit ci-dessus. L'ordre des différentes étapes du procédé de réalisation de la bande est donné à titre d'exemple, d'autres combinaisons pouvant être également considérées par l'homme du métier pour la réalisation d'une telle bande.

Optionnellement, afin de faciliter le positionnement du gabarit de pose 1, un marquage sur le sol, à l'aide par exemple d'une bande adhésive ou d'un fil de marquage, peut être réalisé par l'opérateur afin de repérer avec précision l'endroit où doit être positionné le gabarit de pose 1 pour coller les plots.

Si la bande à réaliser est de petites dimensions, c'est-à-dire de dimensions inférieures aux dimensions du gabarit de pose 1, alors le gabarit de pose 1 est découpé aux dimensions de la bande à réaliser.

Si la bande à réaliser est de grandes dimensions et que plusieurs gabarits doivent être utilisés, les gabarits sont alors assemblés comme illustré sur la figure 5 pour ne former qu'un seul gabarit de grandes dimensions.

En reprenant l'ensemble constitué d'un gabarit de pose 1 et de plots 3 podotactiles décrit plus haut, l'opérateur vient prendre sur le chantier cet ensemble et retire en fonction des variantes de réalisation citées plus haut soit les protecteurs des plots 3 podotactiles, soit les bandes adhésives 30, soit le film protecteur 20 (étapes évoquées sur la figure 6 et la figure 7). Cette opération est par exemple réalisée alors que le gabarit de pose 1 est posé sur le sol 22, la seconde face 200 étant retournée vers le sol 22 (à gauche de la figure 8). Le gabarit est ensuite retourné (à droite de la figure 8) pour être positionné à l'endroit marqué sur le sol 22. Une fois le gabarit bien positionné, l'opérateur peut alors le plaquer sur le sol en appuyant au niveau des marques 18 afin de le fixer sur le sol. Dans cette position, la face adhésive des adhésifs double face 13 est encore éloignée du sol.

Si les plots 3 podotactiles dans le gabarit de pose 1 sont d'un autre type, on adapte ici les opérations de pose. Si les plots dans le gabarit ne sont pas munis d'un adhésif quelconque, on peut prévoir de retirer le film protecteur 20 (dont la présence est en fait optionnelle) et de venir encoller chaque base 7 de chaque plot 3 podotactile du gabarit de pose 1 avec un plot de colle. Le gabarit est ensuite retourné comme indiqué au paragraphe précédent. Dans ce cas il est également préférable que la colle déposée ne vienne pas au contact du sol lorsque le gabarit de pose est retourné seconde face 200 vers le sol.

Bien entendu, d'autres variantes peuvent être envisagées sans pour autant sortir du cadre de la présente invention.

Une fois le gabarit de pose 1 comprenant les plots 3 podotactiles encollés (figure 8) positionné à l'endroit où le sol est marqué, l'opérateur exerce des pressions sur la première face 2 du gabarit de pose 1 au niveau de chaque empreinte 4. La pression exercée (illustrée par des flèches 24 sur la figure 8) est alors suffisante pour déformer l'empreinte 4 et libérer le plot 3 podotactile de son logement 6. Cette étape est réalisée généralement sur chaque empreinte 4 du gabarit de pose 1 afin de réaliser la bande au sol. Si une bande de petites dimensions est à réaliser, une partie seulement des plots sera utilisée, les autres plots restant à l'intérieur du gabarit de pose 1. Une fois donc tout ou partie des plots collés sur le sol, le gabarit de pose 1 est enlevé.

La figure 9 présente la bande ainsi réalisée après avoir aussi ôté également le marquage sur le sol.

La présente invention permet ainsi la réalisation d'une bande à l'usage de personnes aveugles ou malvoyantes à l'aide d'un gabarit de pose 1 qui est rapide à mettre en oeuvre et qui est réalisée facilement. Le temps de pose des plots pour réaliser une Bande d'Aide à l'Orientation ou une Bande d'Éveil à la Vigilance est sensiblement plus court que les temps nécessaires pour des bandes similaires avec un procédé de l'art antérieur.

En outre, comme chaque plot podotactile est collé individuellement sur le sol, la bande s'adapte automatiquement aux défauts du sol et on obtient un bon collage garantissant une durée de vie maximale de la bande réalisée.

La présente invention ne se limite pas à la réalisation d'une bande à l'usage de personnes aveugles ou malvoyantes à l'aide d'un gabarit de pose sur un support tel que le sol. En effet, d'autres supports tels que par exemple un mur ou toute autre surface sensiblement plane peuvent être utilisés.

La présente invention ne se limite pas aux formes de réalisation décrites ci-dessus à titre d'exemples non limitatifs et représentées sur le dessin et aux autres variantes évoquées mais elle concerne toute forme de réalisation à la portée de l'homme du métier dans le cadre des revendications ci-après.

## Revendications

1. Ensemble constitué d'un gabarit de pose (1) et de plots (3), **caractérisé en ce que** le gabarit de pose (1) comporte une première face (2), une seconde face (200) opposée à la première face (2), des empreintes (4) comportant chacune, d'une part, un logement (6) recevant un plot (3) et, d'autre part, un passage (8) entre le logement (6) et la seconde face (200) muni de moyens de restriction de passage adaptés pour maintenir le plot (3) dans son logement (6).

2. Ensemble selon la revendication 1, **caractérisé en ce que** les moyens de restriction de passage du gabarit de pose (1) sont des protubérances (10) placées à l'intérieur des passages (8).

3. Ensemble selon l'une des revendications 1 ou 2, **caractérisé en ce que** le gabarit de pose (1) comporte sur un premier bord des premiers moyens de positionnement (12) et sur une deuxième bord opposé au premier des seconds moyens de positionnement (14) de forme complémentaire de celle des premiers moyens de positionnement (12).

4. Ensemble selon l'une des revendications 1 à 3, **caractérisé en ce que** le gabarit de pose comporte des moyens adhésifs repositionnables adaptés pour tenir le gabarit de pose (1) sur un sol.

5. Ensemble selon l'une des revendications 1 à 4, **caractérisé en ce que** le gabarit de pose (1) est constitué par une feuille en matière synthétique thermoformée.

6. Ensemble selon l'une des revendications 1 à 5, **caractérisé en ce que** les plots (3) comportent une calotte sphérique (5) et une base (7).

7. Ensemble selon la revendication 6, **caractérisé en ce que** les plots (3) comportent en outre une capsule métallique (51) recouvrant la calotte sphérique (5), la calotte sphérique (5) et la base (7) étant en matière synthétique.

8. Ensemble selon l'une des revendications 6 ou 7, **caractérisé en ce que** la base (7) présente une réservation (11).

9. Ensemble selon l'une des revendications 6 à 8, **caractérisé en ce qu'**un adhésif double face (13) est collé sur la base (7) de chaque plot (3).

10. Ensemble selon la revendication 9 **caractérisé en ce que** la base (7) présente une face de forme sensiblement convexe.

11. Ensemble selon l'une des revendications 9 ou 10, **caractérisé en ce que** l'adhésif double face (13) comporte un premier côté (15) adhésif recouvert d'un protecteur.

12. Ensemble selon la revendication 11, **caractérisé en ce que** le gabarit de pose (1) comporte au moins une bande adhésive (30) disposée sur les protecteurs des adhésif doubles face (13) des plots (3).

13. Ensemble selon la revendication 12, **caractérisé en ce que** la bande adhésive (30) présente une largeur inférieure à celle de la base (7) du plot (3).

14. Ensemble selon l'une des revendications 1 à 13, **caractérisé en ce que** le gabarit de pose (1) comporte un film protecteur (20) recouvrant la seconde face (200) dudit gabarit de pose (1).

15. Procédé de pose de plots (3) podotactiles, **caractérisé en ce qu'**il comporte les étapes suivantes :
- fourniture d'au moins un ensemble constitué d'un gabarit de pose (1) et de plots podotactiles (3) selon l'une des revendications 1 à 14 dans lequel chaque plot podotactile (3) présente une face sur laquelle un adhésif a été posé au préalable,
- pose de la seconde face du gabarit de pose (1) sur un sol,
- pression sur plusieurs empreintes (4) du gabarit de pose (1) de manière à faire passer le plot (3) podotactile qu'elles contiennent dans le passage (8) correspondant, et
- enlèvement du gabarit de pose (1).
